# EUROPÄISCHE PATENTSCHRIFT

(11) **EP 2 403 772 B1**
(45) Veröffentlichungstag und Bekanntmachung des Hinweises auf die Patenterteilung: **11.12.2013**
(21) Anmeldenummer: 10707459.3
(22) Anmeldetag: 26.02.2010
(51) Int. Cl.: B65D 75/00

(54) **PAPIERSACK**
PAPER BAG
SAC EN PAPIER

(30) Priorität: 04.03.2009 DE 202009003080 U
(43) Veröffentlichungstag der Anmeldung: 11.01.2012
(73) Patentinhaber: DY-Pack Verpackungen Gustav Dyckerhoff GmbH, 57482 Wenden (DE)
(72) Erfinder: LISEK, Eduard, 57489 Drolshagen (DE); SCHULTE, Gerhard, 51789 Lindlar Frielingsdorf (DE); DYCKERHOFF, Wilhelm, 57489 Drolshagen (DE); KÖSTER, Michael, 57489 Drolshagen (DE); STAMM, Jens, 57489 Drolshagen (DE); RAHRBACH, Uwe, 57489 Drolshagen (DE); MERSCHMANN, Michael, 58566 Kierspe (DE)
(74) Vertreter: Kirchner, Veit
(86) Internationale Anmeldenummer: PCT/EP2010/001210
(87) Internationale Veröffentlichungsnummer: WO 2010/099902

(56) Entgegenhaltungen:
- DE-A1- 1 761 750
- DE-A1-102006 022 295
- DE-U1- 9 003 890
- DE-U1-202004 017 835
- DE-U1-202005 004 750
- DE-U1-202006 006 436
- DE-U1-202008 003 172

## Beschreibung

Die Erfindung betrifft einen Papiersack gemäß Oberbegriff des Anspruchs 1:

Papiersäcke werden üblicherweise als Ventilbodensäcke oder Blockbodensäcke für die Aufnahme von Schüttgut zur Verfügung gestellt und weise einen Standboden, einen Ventilboden, eine Vorderseite, eine Rückseite und einen in den Ventilboden eingesetzten Ventilschlauch zum Aufstecken auf den Füllstutzen einer Füllvorrichtung auf, wobei der Ventilschlauch durch Umlegen verschlossen oder im Falle von Thermomaterial verschweißt werden kann. Ein derartiger Ventilbodensack ist beispielsweise aus dem Deutschen Gebrauchsmuster DE-20 2005 004 750 U1 bekannt.

Ventilbodensäcke werden grundsätzlich mit Deckblättern versehen, die dazu dienen, das ungewollte Aufgehen der zugefalteten und verklebten Böden, nämlich des Standbodens und des Ventilbodens, zu vermeiden. Bei einem Deckblatt handelt es sich um - einen Papierstreifen oder Zettel, der auf die Böden des Papiersacks geklebt wird. Die meisten Deckblätter sind schmäler als der Boden und in der Regel nicht nur mit dem Boden, sondern auch mit dem aus dem Boden seitlich vorstehenden Ventilschlauch verklebt. Es ist aber auch bereits bekannt, die Deckblätter über die Ränder des Standbodens und des Ventilbodens bis in den Bereich der Vorderseite und der Rückseite des Papiersacks zu ziehen.

Zum Öffnen des mit Schüttgut befüllten Papiersacks wurde bislang das Deckblatt üblicherweise vom Standboden abgerissen, was allerdings den Nachteil mit sich brachte, daß Papierfasern in das Produkt fallen konnten, was nicht in jedem Fall toleriert wird. In dem Zusammenhang ist es zum leichteren Aufreißen auch bereits bekannt, das Deckblatt mit einem Aufreißstreifen gemäß Deutscher Offenlegungsschrift 1 761 750 zu versehen.

**Aufgabe** der Erfindung ist es, einen Papiersack mit Aufreißstreifen dahingehend weiterzubilden, daß beim Aufreißen keinerlei Papierfasern in das Produkt gelangen können.

Zur **Lösung** dieser Aufgabe ist bei einem Papiersack der eingangs genannten Art unter dem Standboden-Deckblatt und/oder unter dem Ventilboden-Deckblatt eine Folie eingelegt und mit dem Papiersack in der Weise ablösbar verklebt ist, daß die Folie nach dem Aufreißen des Standboden- oder Ventilboden-Deckblattes den Papiersack noch vollständig verschließt und erst nach dem Abziehen das Produkt freigibt.

Dadurch wird erreicht, daß nach dem Aufreißen des Standbodens die beiden Bodenteile aufgeklappt werden können, aber der Sack zunächst noch durch die Folie verschlossen bleibt. Dadurch können keine Papierfasern in das Produkt fallen. Erst wenn man die Folie an einer Ecke erfaßt und vom Papier abzieht, wird der Sack geöffnet und das Produkt ist frei zugänglich.

Die Folie kann eine Kunststofffolie, eine Metallfolie, eine Papierfolie mit oder ohne Beschichtung, eine Glasfaserfolie, eine Gewebefolie oder ein Spinnvlies aus Gewebefasern sein, wobei das Folienmaterial außerdem gegebenenfalls biologisch abbaubar, kompostierbar oder recyclingfähig sein soll.

Die Erfindung wird nachfolgend an Hand einer Zeichnung näher erläutert; darin zeigen:
- **Figur 1**: eine Draufsicht auf einen Papiersack mit Standboden, Ventilboden und Schlauchventil;
- **Figur 2**: eine schematische Darstellung des Standbodens beim Aufreißen;
- **Figur 3**: den gemäß Figur 2 aufgerissenen und auseinandergeklappten Standboden, der noch durch eine Folie verschlossen ist;
- **Figur 4**: den Beginn des Ablösens der Folie bei gemäß Figur 3 geöffnetem Standboden;
- **Figur 5**: den bereits halb geöffneten Papiersack gemäß Figur 4;
- **Figur 6**: den Papiersack aus Fig. 3 mit weiteren Merkmalen.

In den Figuren sind gleiche Teile mit gleichen Bezugszeichen versehen. So zeigt **Figur 1** einen Papiersack 1 mit einem Standboden 2 und einem Ventilboden 3, die in an sich bekannter Weise als Kreuzböden oder Blockböden gefaltet und durch je ein Deckblatt 5, 5' abgedeckt sind. Die Deckblätter 5 und 5' sind im dargestellten Ausführungsbeispiel über die Ränder des Standbodens 2 und des Ventilbodens 3 bis in den Bereich der Vorderwand 4 und der Rückwand geführt und auf übliche Weise mit dem Papiersack 1 verklebt.

In dem dargestellten Ausführungsbeispiel ist ferner ein Ventilschlauch 7 in den Ventilboden 3 eingearbeitet, wie dies aus dem Stand der Technik bekannt ist, beispielsweise aus der Gebrauchsmusterschrift DE 20 2005 004 750 U1.

In **Figur 1** ist der Papiersack 1 so dargestellt, daß der Standboden 2 nach oben gerichtet ist, wie dies zum Aufreißen eines mit Produkt gefüllten Papiersacks 1 vorteilhaft wäre. Zum Aufreißen dient ein Aufreißstreifen 6, der über die gesamte Länge des Standbodens 2 verläuft und damit von einer Seite des Deckblatts 5 zur gegenüberliegenden anderen.

**Figur 2** zeigt nun den Vorgang des Aufreißens des Standboden-Deckblattes 5 in schematischer Darstellung, wobei nur der obere Teil des Papiersacks 1 mit Vorderwand 4 und einer Seitenwand dargestellt ist. Man erfaßt dazu den Aufreißstreifen 6 in der Nähe der Seitenwand 8 und zieht ihn Richtung des Pfeils zur gegenüberliegenden Seitenwand 8'.

**Figur 3** zeigt den Papiersack 1 mit vollständig aufgerissenem Deckblatt 5 und auseinandergeklappten Seitenstreifen 5", wobei der Papiersack 1 jedoch noch immer durch eine eingelegte und mit den Deckblattstreifen 5" ablösbar verklebte Folie 9 aus Kunststoff geschlossen ist.

Zum Öffnen des Papiersacks 1 muß die Folie 9 erst von den Seitenstreifen 5" abgetrennt werden, was in **Figur 4** angedeutet ist, indem eine Ecke 10 der Folie 9 erfaßt und vom Deckblatt-Seitenstreifen 5" abgelöst wird. In diesem Zustand, also wenn die Folie 9 noch nicht abgezogen wurde, ist das Produkt noch nicht freigelegt, da der Innenraum des Papiersacks 1 noch geschlossen ist.

Erst **Figur 5** zeigt die noch weiter abgelöste Folie 9, die den Innenraum 11 des Papiersacks 1 freigibt. Wenn die Folie 9 dann vollständig vom Papiersack 1 abgezogen ist, besteht ungehinderter Zugang zu dem im Innenraum 11 liegenden Produkt, ohne daß dieses während des Öffnens durch Papierfasern verunreinigt worden wäre.

**Figur 6** zeigt eine Weiterbildung der Erfindung, bei der die Folie 9 mit einer Wiederverschließeinrichtung versehen ist. In einer ersten Variante besteht die Wiederverschließeinrichtung durch das Aufbringen von Spezialkleber oder Spezialleim, der es erlaubt, die Folie 9 beliebig oft vom Papiersack 1 zu lösen und wieder anzubringen. Derartige Spezialkleber oder Spezialleime sind dem Fachmann bekannt. Hierzu können Klebelinien entlang des Randes der Folie 9 vorgesehen werden oder es kann auch die gesamte Folie 9 mit einem derartigen Spezialkleber beschichtet sein.

In einer anderen Variante ist an der Innenseite der Seitenstreifen 5" des Papiersacks 1 ein Verschluss 13 vorgesehen, der in einer Ausführungsform unter der in diesem Bereich nicht verleimten Folie 9 liegt, während in einer anderen Ausführungsform die Folie 9 schmaler ist und nicht bis zu den Rändern der Seitenstreifen 5" reicht, sondern einen Streifen freilässt, in dem die beiden Teile 13', 13" des Verschlusses 13 angeordnet sind. Der Verschluß 13 ist in einer Ausführungsform ein Klickverschluss mit Nut und Feder, in einer anderen Ausführungsform ein Klettverschluss. Klickverschlüsse mit Nut und Feder sind von Kunststoffbeuteln her allgemein bekannt und dem Fachmann daher geläufig. Gleiches gilt für den zuvor erwähnten Klettverschluss. Zum Wiederverschließen werden die Seitenstreifen 5" des aufgerissenen Deckblattes 5 und nach abgezogener Folie 9 gegeneinander gedrückt, wodurch die Feder 13' in die Nut 13" des Verschlusses 13 eingreift. Auf ähnliche Weise wird ein Klettverschluss geschlossen, nämlich indem dessen beide Teile gegeneinander gedrückt werden. Dadurch ist der einmal geöffnete Papiersack 1 auf einfache Weise wiederverschließbar.

Die erfindungsgemäße Folie 9 kann bedruckt oder unbedruckt und außerdem mit Sicherheitsmerkmalen wie Bildern, Hologrammen oder Streifen versehen sein, die sicherstellen, dass sie die Folie 9 nach dem ersten Abziehen oder Ablösen vom Papiersack 1 als beschädigt erkennen lassen. Neben den erwähnten Sicherheitsmerkmalen kann die Folie aber auch mit Hinweisen über den Inhalt des Produkts oder mit Anweisungen, wie mit dem Papiersack oder dem darin enthaltenen Produkt verfahren werden soll, versehen sein.

In einer weiteren Ausgestaltung der Erfindung kann die Folie 9 dazu dienen, zusammen mit dem nach innen gefalteten Boden eine Schüttvorrichtung zu bilden, wozu die Folie 9 zweckmäßigerweise im Bereich bzw. in der Nähe einer der Seitenwände 8 oder 8' nicht mit dem Papiersack 1 verklebt ist. In diesem Bereich deckt die Folie 9 zwar den Innenraum des Papiersacks 1 ab, lässt sich aber nach dem Aufreißen des Aufreißstreifens 6, das in Fig. 2 dargestellt ist, von Hand umschlagen, so dass der umgefaltete Teil des Standbodens 2 von Hand erfasst und nach außen in Richtung auf die Seitenwand 8 oder 8' gezogen werden kann. Wenn außerdem der umgefaltete Teil des Standbodens 2 mit Einschnitten versehen ist, die etwa parallel zur Vorderwand 4 bis zur Seitenwand 8 oder 8' verlaufen, dann lässt sich der umgefaltete Teil des Standbodens 2 von Hand nach außen ziehen und bildet zusammen mit dem zuvor in die andere Richtung umgefalteten Teil der unverankerten Folie 9 eine Ausschüttvorrichtung, die insbesondere dann gut zum Einsatz kommt, wenn der dem Standboden 2 gegenüberliegende Gegenboden, der in einer Ausführungsform gemäß Figur 1 als Ventilboden 3 bezeichnet ist, einen Tragegriff aufweist. Dann kann ein Benutzer den Tragegriff bequem erfassen und das Produkt durch die von der hochgeklappten Folie 9 und von dem herausgezogenen Standbodenbereich gebildete Ausschüttvorrichtung entleeren.

Die Folie 9 kann außerdem in der Nähe der Seitenränder 8 oder 8' mit Ausnehmungen 14, 14' in Form von Löchern oder Ausstanzungen versehen sein, die dazu dienen, die Folie 9 allein oder zusammen mit dem geöffneten Papiersack 1 aufzuhängen, beispielsweise an einem Nagel oder einem Haken. Dies ist insbesondere dann vorteilhaft, wenn die Folie mit Anwendungshinweisen versehen ist, die dem Benutzer nach dem Ablösen vom Papiersack 1 Hilfestellungen für die Verwertung des Produkts geben können.

Schließlich kann der erfindungsgemäße Papiersack 1 auf dem Deckblatt 5 des Standbodens 2 und/oder des Ventilbodens 3 einen Tragegriff aufweisen, der parallel zu dem Aufreißstreifen 6 verläuft, wobei dann, wenn der Tragegriff mittig auf dem Boden angeordnet ist, der Aufreißstreifen (6) in dem Fall nicht mittig zum Deckblatt (5, 5') verläuft.

## Patentansprüche

1. Papiersack zum Verpacken von Schüttgut, mit einem Standboden (2) und einem Ventilboden (3), mit einer Vorderwand (4) und einer Rückwand, die einander überlappend miteinander verklebt sind, und mit Deckblättern (5, 5') zum Verschließen des Standbodens (2) und des Ventilbodens (3), wobei das Deckblatt (5) des Standbodens (2) und/oder des Ventilbodens (3) mit einem über seine gesamte Länge verlaufenden Aufreißstreifen (6) versehen ist,
**dadurch gekennzeichnet, daß** unter dem Standboden-Deckblatt (5) und/oder unter dem Ventilboden-Deckblatt (5') eine Folie (9) eingelegt und mit dem Papiersack (1) in der Weise ablösbar verklebt ist, daß die Folie (9) nach dem Aufreißen des Standboden-Deckblattes (5) und/oder des Ventilboden-Deckblattes (5') den Papiersack (1) noch vollständig verschließt und erst nach dem Abziehen das Produkt freigibt.

2. Papiersack nach Anspruch 1, **dadurch gekennzeichnet, daß** die Folie (9) eine Kunststofffolie ist.

3. Papiersack nach Anspruch 1, **dadurch gekennzeichnet, daß** die Folie (9) eine Metallfolie ist.

4. Papiersack nach Anspruch 1, **dadurch gekennzeichnet, daß** die Folie (9) ein beschichtetes oder unbeschichtetes Papier oder eine Papierfolie ist.

5. Papiersack nach Anspruch 1, **dadurch gekennzeichnet, daß** die Folie (9) eine Glasfaserfolie, eine Gewebefolie oder ein Spinnvlies aus Gewebefasern ist.

6. Papiersack nach einem der Ansprüche 1 - 5, **dadurch gekennzeichnet, dass** die Folie (9) biologisch abbaubar, kompostierbar oder recyclingfähig ist.

7. Papiersack nach einem der Ansprüche 1 - 6, **dadurch gekennzeichnet, daß** die Deckblätter (5 oder 5') nach dem Aufreißen des Aufreißstreifens (6) zwei Seitenstreifen (5") bilden und dass entlang der Aufreißkanten der Seitenstreifen (5") eine Verschlußeinrichtung (13) angeordnet ist.

8. Papiersack nach Anspruch 7, **dadurch gekennzeichnet, daß** die Verschlußeinrichtung (13) ein von einer Seitenwand (8) zur anderen Seitenwand (8') verlaufender Klickverschluß mit Nut (13") und Feder (13') ist.

9. Papiersack nach Anspruch 7, **dadurch gekennzeichnet, daß** die Verschlußeinrichtung (13) ein von einer Seitenwand (8) zur anderen Seitenwand (8') verlaufender Klettverschluß ist.

10. Papiersack nach einem der Ansprüche 1-5, **dadurch gekennzeichnet, daß** die Folie (9) vollflächig oder im Rahmen von Klebelinien an ihrer Unterseite mit einem wiederverschließbaren Spezialkleber beschichtet ist.

11. Papiersack nach einem der Ansprüche 1 - 10, **dadurch gekennzeichnet, daß** die Folie (9) mit mindestens einer Ausnehmung (14, 14') in Form eines Loches versehen ist.

12. Papiersack nach einem der Ansprüche 1 - 11, **dadurch gekennzeichnet, daß** die Folie (9) Sicherheitsmerkmale aufweist oder mit Anweisungen bedruckt ist.

13. Papiersack nach einem der Ansprüche 1 - 12, **dadurch gekennzeichnet, daß** auf dem Deckblatt (5) des Standbodens (2) und/oder des Ventilbodens (3) ein Tragegriff vorgesehen ist, der parallel zu dem Aufreißstreifen (6) verläuft, wobei der Aufreißstreifen (6) in dem Fall nicht mittig zum Deckblatt (5, 5') angeordnet ist.

## Claims

1. A paper bag for packaging bulk material having a standing bottom (2) and a valve bottom (3), having a front wall (4) and a rear wall which are overlappingly adhesively bonded to one another and having cover sheets (5, 5') for closing the standing bottom (2) and the valve bottom (3), wherein the cover sheet (5) of the standing bottom (2) and/or of the valve bottom (3) is provided with a tear strip (6) extending over its total length,
**characterized in that**
a film (9) is inserted beneath the standing bottom cover sheet (5) and/or beneath the valve bottom cover sheet (5') and is releasably adhesively bonded to the paper bag (1) such that the film (9) still completely closes the paper bag (1) after the tearing open of the standing bottom cover sheet (5) and/or of the valve bottom cover sheet (5') and only exposes the product after the pulling off.

2. A paper bag in accordance with claim 1, **characterized in that** the film (9) is a plastic film.

3. A paper bag in accordance with claim 1, **characterized in that** the film (9) is a metal film.

4. A paper bag in accordance with claim 1, **characterized in that** the film (9) is a coated or uncoated paper or a paper film.

5. A paper bag in accordance with claim 1, **characterized in that** the film (9) is a fiberglass film, a fabric film or a spunbond of fabric fibers.

6. A paper bag in accordance with one of the claims 1 - 5, **characterized in that** the film (9) is biodegradable, compostable or recyclable.

7. A paper bag in accordance with one of the claims 1 - 6, **characterized in that** the cover sheets (5 or 5') form two side strips (5") after the tearing open of the tear strip (6); and **in that** a seal device (13) is arranged along the tear edges of the side strips (5").

8. A paper bag in accordance with claim 7, **characterized in that** the seal device (13) is a click lock having a groove (13") and tongue (13') which extends from one side wall (8) to the other side wall (8').

9. A paper bag in accordance with claim 7, **characterized in that** the seal device (13) is a hook and loop connection which extends from one side wall (13) to the other side wall (8').

10. A paper bag in accordance with one of the claims 1 - 5, **characterized in that** the film (9) is coated over the full area or within the framework of adhesive lines with a reclosable special adhesive at its lower side.

11. A paper bag in accordance with one of the claims 1 - 10, **characterized in that** the film (9) is provided with at least one cut-out (14, 14') in the form of a hole.

12. A paper bag in accordance with one of the claims 1 - 11, **characterized in that** the film (9) has safety features or is printed with instructions.

13. A paper bag in accordance with one of the claims 1 - 12, **characterized in that** a carrying handle is provided on the cover sheet (5) of the standing bottom (2) and/or of the valve bottom (3), said carrying handle extending in parallel with the tear strip (6), with the tear strip (6) not being arranged centrally to the cover sheet (5, 5') in this case.

## Revendications

1. Sac en papier pour l'emballage de produits en vrac, comportant un fond fixe (2) et un fond variable (3), comportant une paroi avant (4) et une paroi arrière qui sont collées l'une à l'autre en se chevauchant l'une l'autre, et comportant des feuilles de recouvrement (5, 5') pour fermer le fond fixe (2) et le fond variable (3), la feuille de recouvrement (5) du fond fixe (2) et/ou du fond variable (3) étant munie d'une patte de déchirage (6) disposée sur toute sa longueur,
**caractérisé en ce qu'**en dessous de la feuille de recouvrement (5) du fond fixe et/ou en dessous de la feuille de recouvrement (5') du fond variable, une feuille (9) est insérée et est collée de manière amovible au sac en papier (1), de telle sorte que ladite feuille (9) ferme encore complètement le sac en papier (1) après le déchirage de la feuille de recouvrement (5) du fond fixe et/ou de la feuille de recouvrement (5') du fond variable, et libère le produit uniquement après son retrait.

2. Sac en papier selon la revendication 1, **caractérisé en ce que** la feuille (9) est une feuille plastique.

3. Sac en papier selon la revendication 1, **caractérisé en ce que** la feuille (9) est une feuille métallique.

4. Sac en papier selon la revendication 1, **caractérisé en ce que** la feuille (9) est un papier ou une feuille en papier revêtu ou non revêtu.

5. Sac en papier selon la revendication 1, **caractérisé en ce que** la feuille (9) est une feuille en fibres de verre, une feuille en tissu ou un non-tissé en fibres textiles.

6. Sac en papier selon l'une quelconque des revendications 1 à 5, **caractérisé en ce que** la feuille (9) est biodégradable, compostable ou recyclable.

7. Sac en papier selon l'une quelconque des revendications 1 à 6, **caractérisé en ce que** les feuilles de recouvrement (5 ou 5') forment, après le déchirage de la patte de déchirage (6), deux pattes latérales (5"), et **en ce qu'**un système de fermeture (13) est disposé le long des bords de déchirage des pattes latérale (5").

8. Sac en papier selon la revendication 7, **caractérisé en ce que** le système de fermeture (13) est une fermeture clipsable à rainure (13") et languette (13'), qui s'étend d'une paroi latérale (8) à l'autre paroi latérale (8').

9. Sac en papier selon la revendication 7, **caractérisé en ce que** le système de fermeture (13) est une fermeture agrippante qui s'étend d'une paroi latérale (8) à l'autre paroi latérale (8').

10. Sac en papier selon l'une quelconque des revendications 1 à 5, **caractérisé en ce que** la feuille (9), sur sa face inférieure, est revêtue, sur toute sa surface ou dans le cadre de lignes de collage, d'une colle spéciale refermable.

11. Sac en papier selon l'une quelconque des revendications 1 à 10, **caractérisé en ce que** la feuille (9) est munie d'au moins un évidement (14, 14') en forme de trou.

12. Sac en papier selon l'une quelconque des revendications 1 à 11, **caractérisé en ce que** la feuille (9) comporte des éléments de sécurité ou comporte des instructions imprimées.

13. Sac en papier selon l'une quelconque des revendications 1 à 12, **caractérisé en ce que** sur la feuille de recouvrement (5) du fond fixe (2) et/ou du fond variable (3) est prévue une anse qui s'étend parallèlement à la patte de déchirage (6), ladite patte de déchirage (6) n'étant pas disposée, dans ce cas, au milieu par rapport à la feuille de recouvrement (5, 5').
